# FASCICULE DE BREVET EUROPEEN

(11) **EP 1 664 462 B1**
(45) Date de publication et mention de la délivrance du brevet: **18.08.2010**
(21) Numéro de dépôt: 04787350.0
(22) Date de dépôt: 10.09.2004
(51) Int. Cl.: E04H 4/10, B65H 75/34, B65H 75/38

(54) **DISPOSITIF ET PROCEDE POUR RECOUVRIR ET DECOUVRIR UNE SURFACE PAR UN ELEMENT DE COUVERTURE ENROULABLE**
VORRICHTUNG UND VERFAHREN ZUM BEDECKEN UND FREILEGEN EINER FLÄCHE UNTER VERWENDUNG EINES AUFROLLBAREN ABDECKELEMENTS
DEVICE AND METHOD FOR COVERING AND UNCOVERING A SURFACE USING A ROLLABLE COVER ELEMENT

(30) Priorité: 12.09.2003 FR 0310756
(43) Date de publication de la demande: 07.06.2006
(73) Titulaire: EC2M, 69340 Francheville (FR)
(72) Inventeur: Mahaut, Michel, 69340 Francheville (FR)
(74) Mandataire: Le Cacheux, Samuel L.R.
(86) Numéro de dépôt international: PCT/FR2004/002301
(87) Numéro de publication internationale: WO 2005/026473

(56) Documents cités:
- DE-A- 2 257 231
- FR-A- 2 789 425
- GB-A- 2 118 033
- US-A- 3 091 414
- US-A- 4 195 370
- US-A- 4 324 370

## Description

La présente invention concerne le domaine technique des dispositifs de manutention d'un élément de couverture enroulable au-dessus d'une surface au sens général.

L'objet de l'invention trouve une application dans tous les domaines où une surface délimitant un espace bi ou tri-dimensionnel doit être recouvert par un élément d'occultation ou de protection à caractère enroulable comme par exemple, une bâche, un rideau ou un volet à lames.

L'invention est adaptée pour permettre de couvrir par exemple, une piscine ou une surface délimitant le volume d'un véhicule, d'un container ou d'une salle en particulier.

Dans l'état de la technique, il existe de nombreuses solutions permettant la manutention d'un élément d'occultation au-dessus d'une surface.

Par exemple, le brevet FR 2 789 425 décrit un dispositif pour recouvrir et découvrir une surface à l'aide d'un élément de couverture enroulable, réalisé sous la forme d'un portique supporté à chaque extrémité par des rails de guidage aménagés le long de la surface à couvrir. Un tel portique comporte un mandrin d'enroulement pour l'élément de couverture, s'étendant transversalement au-dessus de la surface à recouvrir. Un tel dispositif comporte également des moyens moteurs assurant simultanément un mouvement de rotation du mandrin d'enroulement et un mouvement de translation du portique le long des rails de guidage.

Un inconvénient de cette solution réside dans la nécessité d'équiper les bords de l'espace à couvrir, par des rails de guidage pour le portique, ce qui entrave l'accès à l'espace à couvrir. De plus, un tel dispositif de manutention nécessite de mettre en oeuvre des moyens de synchronisation entre les moyens d'entraînement en rotation du mandrin et les moyens de déplacement du portique de sorte qu'un tel dispositif présente un coût élevé et une complexité de mise en oeuvre.

Par ailleurs, il est également connu par le document DE 2 257 231, un dispositif pour recouvrir et découvrir une surface à l'aide d'un élément de couverture enroulable. Un tel dispositif se présente sous la forme d'un portique comportant un arbre central équipé à chaque extrémité d'une roue faisant partie d'un chariot distant l'un de l'autre d'une mesure supérieure à la largeur de la surface à recouvrir. Un tel dispositif comporte également un mandrin d'enroulement et de déroulement pour l'élément de couverture supporté par les deux chariots. Un tel dispositif comporte également des moyens d'entraînement d'une part des chariots et d'autre part du mandrin d'enroulement de l'élément de couverture.

Un tel dispositif ne permet pas d'enrouler l'élément de couverture indépendamment du déplacement du portique. D'une manière générale, il doit être considéré qu'un tel dispositif qui présente une conception complexe, ne permet pas d'une manière simple, de découvrir ou de recouvrir une surface à l'aide d'un élément de couverture.

L'analyse de l'état de la technique conduit à constater qu'il apparaît le besoin de disposer d'un dispositif pour recouvrir et découvrir une surface à l'aide d'un élément de couverture enroulable, ne nécessitant pas d'aménagement sur les bords de la surface à couvrir et présentant une facilité de mise en oeuvre ainsi qu'un coût de fabrication réduit.

La présente invention vise donc à atteindre un tel objectif en proposant un dispositif pour recouvrir et découvrir une surface à l'aide d'un élément de couverture enroulable, le dispositif étant réalisé sous la forme d'un portique pourvu de moyens de déplacement assurant sa translation selon une direction donnée au-dessus de la surface sensiblement perpendiculairement à la largeur de ladite surface, le portique comportant d'une part un arbre central équipé à chaque extrémité d'au moins une roue distante l'une de l'autre d'une mesure supérieure à la largeur de la surface et d'autre part un mandrin d'enroulement et de déroulement pour l'élément de couverture, entraîné en rotation par des moyens d'entraînement.

Selon l'invention, l'arbre central est pourvu de moyens de guidage en rotation pour le mandrin qui s'étend autour dudit arbre en étant monté libre en rotation par rapport à l'arbre central et en ce que les moyens de déplacement comportent un organe manuel de manoeuvre adapté pour permettre d'exercer un effort sur le portique dans sa direction de déplacement.

Avantageusement, les moyens de déplacement supportent en partie les moyens d'entraînement.

Selon un exemple de réalisation, les moyens de déplacement comporte un corps support pour les moyens d'entraînement en rotation embarqués, ce corps support étant supporté par l'arbre central à proximité d'une roue.

De préférence, l'organe manuel de manoeuvre est une poignée de préhension adaptée sur le corps support.

Avantageusement, le corps support est équipé d'un organe de roulement facilitant le déplacement du portique selon sa direction de déplacement.

Selon un mode de réalisation, les moyens d'entraînement en rotation comportent un réducteur accouplé en rotation avec le mandrin et avec un organe moteur d'entraînement supporté par le corps support.

Selon un autre mode de réalisation, les moyens d'entraînement en rotation comportent un moto-réducteur accouplé en rotation avec le mandrin.

Avantageusement, les moyens d'entraînement en rotation comportent des moyens de commande en sens contraire pour assurer l'enroulement ou le déroulement de l'élément de couverture par rapport au mandrin.

Un autre inconvénient du dispositif de manutention décrit par le brevet FR 2 789 425 apparaît lorsque l'élément de couverture vise à recouvrir un bassin. En effet, l'élément de couverture est destiné à être déposé sur la surface de l'eau du bassin de sorte qu'un tel élément à caractère souple n'est pas adapté pour supporter une personne telle qu'un enfant tombant dans le bassin.

Un autre objet de l'invention vise à remédier à cet inconvénient en proposant un nouveau procédé pour recouvrir et découvrir une surface à l'aide d'un élément de couverture enroulable adapté pour supporter le poids d'une personne.

Pour atteindre un tel objectif, le procédé consiste :
- à réaliser en tant qu'élément de couverture enroulable, un volet autoporteur de largeur supérieure à la largeur de la surface, constitué d'une série de lamelles rigides articulées et adapté pour supporter au moins le poids d'une personne lorsqu'il se trouve en appui simplement par les extrémités des lamelles rigides,
- à dimensionner le portique de manière à être supporté par au moins les bords longitudinaux en laissant subsister avec chaque rebord longitudinal de la surface, un espace d'appui pour le volet,
- à accrocher le volet par une extrémité, à l'un des bords transversaux de la surface et par l'autre extrémité, au mandrin motorisé,
- et à assurer simultanément, pour couvrir la surface par le volet enroulé sur le mandrin, la commande en déroulement du mandrin et le déplacement du portique

de manière à déposer le volet au-dessus de la surface en reposant sur l'espace d'appui d'au moins des bords longitudinaux.

Pour découvrir la surface recouverte par le volet en appui sur les bords longitudinaux, le procédé consiste à assurer simultanément la commande en enroulement du mandrin et le déplacement du portique au-dessus de la surface en vue d'enrouler le volet sur le mandrin.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective schématique d'un dispositif conforme à l'invention pour recouvrir et découvrir une surface.
La **Figure 2** est une vue en coupe élévation prise sensiblement selon les lignes II-II de la **Fig. 1****.**

Dans l'exemple illustré sur les dessins, le dispositif **1** selon l'invention est destiné à recouvrir et découvrir à l'aide d'un élément de couverture enroulable **2,** une surface 3 délimitant un espace bi ou tri-dimensionnel. L'élément de couverture **2** qui est représenté de manière schématique à la **Fig. 1****,** présente un caractère enroulable et est à même d'assumer une fonction de protection et/ou d'occultation. A titre d'exemple, l'élément de couverture enroulable **2** se présente sous la forme d'une bâche, d'un rideau ou d'un volet. Le dispositif **1** selon l'invention permet ainsi de recouvrir et découvrir la surface **3** par exemple d'une piscine, d'un container, d'un véhicule ou d'une salle de réunion.

Tel que cela apparaît plus précisément à la **Fig. 2****,** le dispositif **1** se présente sous la forme d'un portique comportant un arbre central **4** équipé à chaque extrémité d'au moins une roue **5** distante l'une de l'autre d'une mesure supérieure à la largeur **1** de la surface **3** à couvrir. Le portique est donc destiné à se déplacer au-dessus de la surface **3** selon une direction de translation représentée par la lettre **F,** sensiblement perpendiculaire à la largeur **1** de ladite surface. Les roues **5** roulent ainsi sur les bords longitudinaux **3₁** de la surface **3** à couvrir. De préférence, chaque roue **5** présente un diamètre supérieur à 50 cm et de préférence de l'ordre de 60 cm de manière à faciliter la mobilité du portique.

Selon une caractéristique préférée de réalisation, chaque roue **5** est montée sur l'arbre **4** à l'aide de moyens de montage débrayable **6.** Ainsi, le débrayage d'une roue **5** par rapport à l'arbre **4** autorise un pivotement du portique autour de l'autre roue **5** liée à l'arbre **4.** Par exemple, les moyens de montage débrayable **6** peuvent être réalisés par un axe de liaison traversant l'axe **4** et le moyeu **5₁** d'une roue **5.** Selon un autre exemple de réalisation, les roues **5** peuvent être motorisées pour assurer le déplacement en translation du portique.

Le dispositif **1** selon l'invention comporte également un mandrin **7** d'enroulement et de déroulement pour l'élément de couverture **2.** Le mandrin **7** s'étend autour de l'arbre **4** entre les deux roues **5.** Tel que cela ressort plus précisément de la **Fig. 2****,** le mandrin **7** est guidé en rotation par des moyens de guidage **8** montés sur l'arbre central **4.** Il est à noter que le mandrin **7** est monté libre en rotation par rapport à l'arbre central **4.** En d'autres termes, il n'existe aucune liaison angulaire entre le mandrin **7** et l'arbre central **4.** Dans l'exemple illustré, le mandrin **7** est supporté à chaque extrémité par un palier de guidage **8** monté sur l'arbre central **4.** Le mandrin **7** entoure ainsi de manière concentrique l'arbre central **4.**

Le dispositif **1** selon l'invention comporte également des moyens d'entraînement en rotation **11** du mandrin **7** de manière à assurer l'enroulement ou le déroulement de l'élément de couverture **2** autour dudit mandrin. Selon une caractéristique de l'invention, les moyens d'entraînement en rotation **11** sont embarqués sur le portique. Ces moyens d'entraînement en rotation **11** sont équipés de moyens de commande non représentés permettant de piloter la rotation du mandrin **7** selon les deux sens opposés de rotation permettant de sélectionner l'enroulement ou le déroulement de l'élément de couverture **2** autour du mandrin **7.**

Les moyens d'entraînement en rotation **11** sont réalisés de toute manière appropriée et peuvent être de nature fluidique, électrique ou manuelle. Dans l'exemple illustré, les moyens d'entraînement en rotation **11** comportent un réducteur **12** accouplé en rotation avec le mandrin **7** et avec un organe moteur d'entraînement non représenté supporté par un corps **13.** Par exemple, un tel organe moteur d'entraînement est un moteur électrique embarqué monté à l'intérieur du corps support **13** situé à une extrémité du portique. Selon une autre variante de réalisation, le réducteur **12** peut être relié à une tête de réception pour un moteur amovible, ou pour un organe d'entraînement manuel. Selon encore une autre variante de réalisation, les moyens d'entraînement en rotation **11** peuvent être réalisés par un moteur électrique tubulaire interposé entre l'arbre **4** et le mandrin **7.**

Tel que cela ressort de la description qui précède, le corps support **13** est adapté pour reprendre le couple de basculement des moyens d'entraînement en rotation **11.** Dans l'exemple illustré, le corps support **13** est supporté par l'arbre central à proximité d'une roue **5** et se trouve en contact avec le sol **S.**

Selon une autre caractéristique de l'invention, le portique est pourvu de moyens de déplacement **14** assurant sa translation selon la direction **F.** Conformément à la variante de réalisation préférée illustrée sur les dessins, les moyens de déplacement **14** sont de type manuel et comportent un organe manuel de manoeuvre **15** adapté pour exercer un effort manuel sur le portique dans sa direction de déplacement **F,** comme cela sera expliqué dans la suite de la description.

Dans l'exemple de réalisation illustré, les moyens de déplacement **14** supportent au moins en partie les moyens d'entraînement **11** du mandrin **7.** A cet égard, les moyens de déplacement **14** sont constitués par le corps support **13** se présentant sous la forme d'un bras prolongeant sensiblement à l'équerre l'arbre central **4** et se terminant par l'organe de manoeuvre **15** tel qu'une poignée de préhension. Selon cet exemple de réalisation, l'opérateur lors du déplacement du portique, se déplace le long d'un bord longitudinal **3₁** de la surface à couvrir **3.**

Selon une variante préférée de réalisation, le corps support **13** est équipé d'un organe de roulement **18** facilitant le déplacement du portique selon sa direction de déplacement **F.** L'organe de roulement **18** tel qu'une roue est apte à rouler ainsi selon une direction parallèle à la direction de roulement des roues **5.** La roue **18** est montée à l'extrémité d'une fourche **19** s'étendant à partir du bras **13** de manière que lorsque les moyens de déplacement **14** reposent sur le sol S, par la roue **18,** la poignée **15** est positionnée correctement pour permettre à un utilisateur, d'appliquer un effort de poussée ou de traction sur le portique afin d'assurer son déplacement longitudinal.

La mise en oeuvre du dispositif **1** selon l'invention découle directement de la description qui précède.

Pour recouvrir une surface **3,** le dispositif **1** selon l'invention est disposé le long d'un bord transversal **3₂** de la surface **3** à couvrir tout en étant placé pour enjamber cette surface selon sa largeur. L'élément de couverture enroulable **2** est attaché par une de ses extrémités sur un bord transversal **3₂** délimitant la surface **3** à couvrir tandis que son autre extrémité est attachée au mandrin **7** autour duquel la majeure partie de l'élément de couverture **2** est enroulé. Les moyens d'entraînement en rotation **11** sont alors commandés dans un sens conduisant au déroulement à partir du mandrin **7,** de l'élément de couverture **2.** Simultanément, un opérateur assure, par exemple, une traction sur le portique, à l'aide de l'organe manuel de manoeuvre **15.** Cet effort de traction conduit au déplacement du portique au-dessus de la surface **3** selon la direction de déplacement **F,** ainsi qu'à la tension de l'élément de couverture **2** qui se trouve déroulé à partir du mandrin **7.** Le dispositif **1** peut être immobilisé à n'importe quel endroit de recouvrement de la surface **3.** Lorsque la surface **3** est totalement recouverte, il est à noter que l'élément de couverture **2** peut être détaché du mandrin **7** de manière à être fixé sur l'autre bord transversal **3₂** de la surface à couvrir **3.**

Pour découvrir la surface **3,** à l'aide de l'élément de couverture **2** attaché par une de ses extrémités au mandrin d'enroulement **7,** les moyens d'entraînement en rotation **11** sont commandés de manière à assurer l'enroulement de l'élément de couverture **2** autour du mandrin **7.** Dans la mesure où l'élément de couverture **2** est fixé par son autre extrémité au bord transversal **3₂** de la surface **3,** l'enroulement de l'élément de couverture **2** conduit au déplacement du portique selon sa direction **F** de sorte que l'opérateur exerce un effort minimum par exemple de poussée sur l'organe de manoeuvre **15.**

Il ressort de ce qui précède que le dispositif **1** selon l'invention permet de recouvrir et découvrir une surface facilement, sans toutefois apporter des aménagements complexes de guidage sur les bords de la surface à recouvrir. Par ailleurs, le dispositif de manutention **1** selon l'invention offre l'avantage de pouvoir recouvrir et découvrir une surface sans nécessiter le déploiement d'efforts importants.

Un autre avantage du dispositif de manutention **1** selon l'invention est de permettre le déploiement d'un élément de couverture **2** de forme analogue à celle de la surface **3** soit directement sur la surface **3** telle que sur la surface de l'eau d'un bassin par exemple, soit au moins sur les bords longitudinaux **3₁** afin d'éviter un contact entre la surface de l'eau et l'élément de couverture **2.** Selon ce dernier exemple d'application, le procédé selon l'invention vise à réaliser en tant qu'élément de couverture enroulable **2,** un volet autoporteur de largeur supérieure à la surface **3** de manière qu'il puisse reposer sur les bords longitudinaux **3₁** de la surface et éventuellement sur le bord transversal **3₂** opposé de celui à partir duquel le volet est fixé. Il est à noter que le volet autoporteur est en appui selon le bord transversal **3₂** sur lequel il est fixé. Le volet autoporteur peut donc être réalisé selon diverses formes similaires à celles de la surface **3,** en présentant des dimensions supérieures afin de reposer sur les bords de la surface **3.**

Le volet autoporteur est constitué d'une série de lamelles rigides transversales articulées entre elles pour autoriser l'enroulement du volet. Un tel volet à lamelles rigides articulées est adapté pour supporter au moins le poids d'une personne lorsqu'il se trouve en appui simplement par les extrémités des lamelles rigides.

Bien entendu, le dispositif de manutention qui est réalisé sous la forme d'un portique déplaçable selon une direction de translation au-dessus de la surface **3,** comporte un mandrin motorisé de largeur adapté pour recevoir un tel volet autoporteur. Dans le même sens, le portique est dimensionné de manière à être supporté par les bords longitudinaux **3₁** en laissant subsister avec chaque rebord longitudinal **3₃** de la surface **3,** un espace d'appui **25** pour le volet autoporteur.

Le recouvrement d'une surface **3** à l'aide d'un volet autoporteur est effectué comme décrit précédemment. En effet, lors de la commande en déroulement du mandrin **7** et du déplacement concomitant du portique, le volet autoporteur est déposé au-dessus de la surface **3** en reposant sur l'espace d'appui **25** jouxtant les bords longitudinaux **3₁.** Bien entendu, le volet autoporteur repose sur une surface des bords suffisamment grande pour constituer une surface rigide même lorsqu'une personne marche sur un tel volet.

L'invention n'est pas limitée aux exemples décrits et représentés car diverses modifications peuvent y être apportées sans sortir de son cadre.

## Revendications

1. Dispositif pour recouvrir et découvrir une surface **(3)** à l'aide d'un élément de couverture enroulable **(2),** le dispositif étant réalisé sous la forme d'un portique pourvu de moyens de déplacement **(14)** assurant sa translation selon une direction donnée **(F)** au-dessus de la surface sensiblement perpendiculairement à la largeur de ladite surface, le portique comportant d'une part un arbre central **(4)** équipé à chaque extrémité d'au moins une roue **(5)** distante l'une de l'autre d'une mesure supérieure à la largeur de la surface et d'autre part un mandrin **(7)** d'enroulement et de déroulement pour l'élément de couverture **(2),** entraîné en rotation par des moyens d'entraînement **(11), caractérisé en ce que** l'arbre central **(4)** est pourvu de moyens de guidage en rotation **(8)** pour le mandrin **(7)** qui s'étend autour dudit arbre en étant monté libre en rotation par rapport à l'arbre central et **en ce que** les moyens de déplacement **(14)** comportent un organe manuel de manoeuvre **(15)** adapté pour permettre d'exercer un effort sur le portique dans sa direction de déplacement.

2. Dispositif selon la revendication 1, **caractérisé en ce que** les moyens de déplacement **(14)** supportent en partie les moyens d'entraînement **(11).**

3. Dispositif selon la revendication 2, **caractérisé en ce que** les moyens de déplacement **(14)** comporte un corps support **(13)** pour les moyens d'entraînement en rotation embarqués **(11),** ce corps support **(13)** étant supporté par l'arbre central **(4)** à proximité d'une roue.

4. Dispositif selon la revendication 3, **caractérisé en ce que** l'organe manuel de manoeuvre **(15)** est une poignée de préhension adaptée sur le corps support **(13).**

5. Dispositif selon la revendication 3 ou 4, **caractérisé en ce que** le corps support **(13)** est équipé d'un organe de roulement **(18)** facilitant le déplacement du portique selon sa direction de déplacement.

6. Dispositif selon la revendication 3, **caractérisé en ce que** les moyens d'entraînement en rotation **(11)** comportent un réducteur accouplé en rotation avec le mandrin **(7)** et avec un organe moteur d'entraînement supporté par le corps support **(13)**.

7. Dispositif selon la revendication 1, **caractérisé en ce que** les moyens d'entraînement en rotation **(11)** comportent un moto-réducteur accouplé en rotation avec le mandrin **(7).**

8. Dispositif selon la revendication 1, **caractérisé en ce que** les moyens d'entraînement en rotation **(11)** comportent des moyens de commande en sens contraire pour assurer l'enroulement ou le déroulement de l'élément de couverture **(2)** par rapport au mandrin (7).

9. Procédé pour recouvrir et découvrir, à l'aide d'un dispositif conforme à l'une des revendications 1 à 8, une surface **(3)** par un élément de couverture enroulable **(2)** sur un mandrin motorisé **(7)** faisant partie dudit dispositif **(1)** réalisé sous la forme d'un portique supporté par les bords longitudinaux **(3₁)** de la surface en étant déplaçable selon une direction de translation **(F)** au-dessus de la surface sensiblement perpendiculairement à la largeur de ladite surface, le procédé consistant:
- à réaliser en tant qu'élément de couverture enroulable **(2),** un volet autoporteur de largeur supérieure à la largeur **(I)** de la surface **(3),** constitué d'une série de lamelles rigides articulées, et adapté pour supporter au moins le poids d'une personne lorsqu'il se trouve en appui simplement par les extrémités des lamelles rigides,
- à dimensionner le portique de manière à être supporté par au moins les bords longitudinaux **(3₁)** en laissant subsister avec chaque rebord longitudinal **(3₃)** de la surface, un espace d'appui **(25)** pour le volet,
- à accrocher le volet par une extrémité, à l'un des bords transversaux **(3₁)** de la surface et par l'autre extrémité, au mandrin motorisé **(7),**
- et à assurer simultanément, pour couvrir la surface par le volet enroulé sur le mandrin, la commande en déroulement du mandrin **(7)** et le déplacement du portique de manière à déposer le volet au-dessus de la surface **(3),** en reposant sur l'espace d'appui **(25)** d'au moins des bords longitudinaux.

10. Procédé selon la revendication 9, **caractérisé en ce qu'**il consiste, pour découvrir la surface **(3)** recouverte par le volet en appui au moins sur les bords longitudinaux **(31)**, à assurer simultanément la commande en enroulement du mandrin **(7)** et le déplacement du portique au-dessus de la surface en vue d'enrouler le volet **(2)** sur le mandrin (7).

11. Procédé selon l'une des revendications 9 à 11, **caractérisé en ce qu'**il consiste à réaliser un volet autoporteur (2) de forme analogue à celle de la surface.

## Claims

1. A device for covering and uncovering a surface (3) with a windable covering element (2), the device being made in the form of a span frame provided with mover means (14) enabling it to move in translation in a given direction (F) over the surface, substantially perpendicularly to the width of said surface, the span frame comprising firstly a central shaft (4) fitted at each of its ends with at least one wheel (5) separated from the other wheel by a distance that is greater than the width of the surface, and secondly a mandrel (7) for winding in and winding out the covering element (2), the mandrel being driven in rotation by drive means (11), the device being **characterized in that** the central shaft (4) is provided with rotary guide means (8) for the mandrel (7) that extend around said shaft, being mounted free to rotate relative to the central shaft, and **in that** the mover means (14) comprise a manual operating member (15) adapted to enable a force to be exerted on the span frame in its movement direction.

2. A device according to claim 1, **characterized in that** the mover means (14) support the drive means (11) in part.

3. A device according to claim 2, **characterized in that** the mover means (14) include a support body (13) for the on-board rotary drive means (11), said support body (13) being supported by the central shaft (4) close to a wheel.

4. A device according to claim 3, **characterized in that** the manual operating member (15) is a grip handle fitted to the support body (13).

5. A device according to claim 3 or claim 4, **characterized in that** the support body (13) is fitted with a running member (18) making it easier to move the span frame in its movement direction.

6. A device according to claim 3, **characterized in that** the rotary drive means (11) include gearing coupled to rotate with the mandrel (7) and with a drive motor member supported by the support body (13).

7. A device according to claim 1, **characterized in that** the rotary drive means (11) comprise a motor-and-gearbox unit coupled to rotate with the mandrel (7).

8. A device according to claim 1, **characterized in that** the rotary drive means (11) include reversible control means for winding in or winding out the covering element (2) relative to the mandrel (7).

9. A method of using a device according to any one of claims 1 to 8 to cover and uncover a surface (3) with a windable covering element (2) on a motor-driven mandrel (7) forming part of said device (1) that is made in the form of a span frame supported by the longitudinal edges (3₁) of the surface, being movable in a translation direction (F) over the surface substantially perpendicularly to the width of said surface, the method consisting in:
· making a self-supporting sheet as the windable covering element (2), the sheet being of width greater than the width (ℓ) of the surface (3), being constituted by a series of hinged-together rigid slats, and being adapted to support the weight of at least one person when it is itself supported solely by the ends of the rigid slats;
· dimensioning the span frame so as to be supported by at least the longitudinal edges (3₁), while leaving free a bearing space (25) for the sheet on each longitudinal margin (3₃) of the surface;
· attaching the sheet at one end to one of the transverse edges (3₂) of the surface and via its other end to the motor-driven mandrel (7); and
· in order to cover the surface with the sheet wound on the mandrel, causing the mandrel (7) to wind out the sheet and simultaneously causing the span frame to move in such a manner as to lay the sheet over the surface (3) so that it rests on the bearing spaces (25) at least of the longitudinal edges.

10. A method according to claim 9, **characterized in that**, in order to uncover the surface (3) covered by the sheet bearing at least on the longitudinal edges (3₁), the method consists in simultaneously causing the mandrel (7) to wind in and the span frame to move over the surface in order to wind the sheet (2) onto the mandrel (7).

11. A method according to any one of claims 9 to 10, **characterized in that** it consists in making a self-supporting sheet (2) of a shape that is analogous to the shape of the surface.

## Patentansprüche

1. Vorrichtung zum Bedecken und Freilegen einer Fläche (3) mit Hilfe eines aufrollbaren Abdeckelements (2), wobei die Vorrichtung in Form einer Tür ausgeführt ist, die mit Verschiebemitteln (14) versehen ist, die ihre Translation in eine gegebene Richtung (F) über der Fläche im wesentlichen senkrecht zur Breite der Fläche gewährleisten, wobei die Tür einerseits eine Mittelwelle (4), die an jedem Ende mit mindestens einem Rad (5) versehen ist, die voneinander um ein Maß größer als die Breite der Fläche entfernt sind, und andererseits einen Auf- und Abrolldorn (7) für das Abdeckelement (2) umfaßt, der in Drehung von Antriebsmitteln (11) angetrieben wird, **dadurch gekennzeichnet, daß** die Mittelwelle (4) mit Drehführungsmitteln (8) für den Dorn (7) versehen ist, der sich um die Welle erstreckt, wobei er drehfrei in bezug zur Mittelwelle montiert ist, und daß die Verschiebemittel (14) ein manuelles Betätigungselement (15) umfassen, das dazu vorgesehen ist, eine Kraft auf die Tür in ihre Verschieberichtung ausüben zu können.

2. Vorrichtung nach Anspruch 1, **dadurch gekennzeichnet, daß** die Verschiebemittel (14) zum Teil die Antriebsmittel (11) tragen.

3. Vorrichtung nach Anspruch 2, **dadurch gekennzeichnet, daß** die Verschiebemittel (14) einen Stützkörper (13) für die eingebauten Drehantriebsmittel (11) umfassen, wobei dieser Stützkörper (13) von der Mittelwelle (4) in der Nähe eines Rades getragen wird.

4. Vorrichtung nach Anspruch 3, **dadurch gekennzeichnet, daß** das manuelle Betätigungselement (15) ein an den Stützkörper (13) angepaßter Griff ist.

5. Vorrichtung nach Anspruch 3 oder 4, **dadurch gekennzeichnet, daß** der Stützkörper (13) mit einem Rollelement (18) versehen ist, das die Verschiebung der Tür in ihre Verschieberichtung erleichtert.

6. Vorrichtung nach Anspruch 3, **dadurch gekennzeichnet, daß** die Drehantriebsmittel (11) ein Untersetzungsgetriebe umfassen, das in Drehung mit dem Dorn (7) und mit einem vom Stützkörper (13) getragenen Antriebsmotor verbunden ist.

7. Vorrichtung nach Anspruch 1, **dadurch gekennzeichnet, daß** die Drehantriebsmittel (11) einen in Drehung mit dem Dorn (7) gekoppelten Getriebemotor umfassen.

8. Vorrichtung nach Anspruch 1, **dadurch gekennzeichnet, daß** die Drehantriebsmittel (11) Gegensteuermittel umfassen, um das Aufrollen oder Abrollen des Abdeckelements (2) in bezug zum Dorn (7) zu gewährleisten.

9. Verfahren zum Bedecken und Freilegen einer Fläche (3) durch ein aufrollbares Abdeckelement (2) mit Hilfe einer Vorrichtung nach einem der Ansprüche 1 bis 8 auf einen motorisierten Dorn (7), der Teil der Vorrichtung (1) ist, die in Form einer Tür ausgeführt ist, die mit den Längsrändern (3₁) der Fläche getragen wird, wobei sie in eine Translationsrichtung (F) über die im wesentlichen zur Breite der Fläche senkrechte Fläche verschiebbar ist, wobei das Verfahren darin besteht:
- als aufrollbares Abdeckelement (2) eine selbst tragende Klappe mit einer größeren Breite als die Breite (1) der Fläche (3) herzustellen, die von einer Reihe von steifen Gelenklamellen gebildet und dazu vorgesehen ist, mindestens das Gewicht einer Person zu tragen, wenn sie einfach mit den Enden der steifen Lamellen aufliegt,
- die Tür derart zu dimensionieren, daß sie von mindestens den Längsrändern (3₁) getragen wird, wobei mit jedem Längsrand (3₃) der Fläche ein Stützraum (25) für die Klappe bestehen bleibt,
- die Klappe mit einem Ende an einen der Querränder (3₁) der Fläche und mit dem anderen Ende an den motorisierten Dorn (7) zu hängen,
- und gleichzeitig zum Bedecken der Fläche mit der auf den Dorn aufgerollten Klappe die Abrollsteuerung des Dorns (7) und die Verschiebung der Tür zu gewährleisten, um die Klappe über die Fläche (3) zu bringen, wobei sie auf dem Stützraum (25) mindestens eines der Längsränder liegt.

10. Verfahren nach Anspruch 9, **dadurch gekennzeichnet, daß** es zum Freilegen der Fläche (3), die mit der mindestens auf den Längsrändern (31) aufliegenden Klappe bedeckt ist, darin besteht, gleichzeitig die Aufrollsteuerung des Dorns (7) und die Verschiebung der Tür über die Fläche, um die Klappe (2) auf den Dorn (7) zu wickeln, zu gewährleisten.

11. Verfahren nach einem der Ansprüche 9 bis 11, **dadurch gekennzeichnet, daß** es darin besteht, eine selbst tragende Klappe (2) von zu jener der Fläche analoger Form herzustellen.
